# EUROPÄISCHE PATENTANMELDUNG

(11) **EP 4 703 671 A1**
(43) Veröffentlichungstag der Anmeldung: **04.03.2026**
(21) Anmeldenummer: 24196726.4
(22) Anmeldetag: 27.08.2024
(51) Int. Cl.: F41C 23/14

(54) **JAGD- ODER SPORTWAFFE MIT ABNEHMBARER, EINSTELLBARER, SYMMETRISCHER SCHAFTBACKE UND GLEITFÜHRUNG**

(71) Anmelder: Dentler, Daniel, 88299 Leutkirch (DE)
(72) Erfinder: Dentler, Daniel, 88299 Leutkirch (DE)
(74) Vertreter: Riebling, Peter

(57) **Zusammenfassung**

Jagd- oder Sportwaffe mit einer auf einem Hinterschaft (5) der Waffe angeordneten annähernd symmetrischen, etwa U-förmig profilierten Schaftbacke (3), deren Außenfläche als Wangenauflage (39) für das Gesicht des Schützen geeignet ist, wobei an den Innenseiten der U-Schenkel der Schaftbacke ein Profil angeordnet ist, das mit einem dazu komplementären Profil auf den Seitenflächen des Hinterschaftes (5) in Eingriff bringbar ist, wobei die Schaftbacke (3) auf den Hinterschaft (5) aufschiebbar und in der Gebrauchslage auf dem Hinterschaft (5) arretierbar ist.

## Beschreibung

Gegenstand der vorliegenden Erfindung ist eine Jagd- oder Sportwaffe nach dem Oberbegriff des Patentanspruchs 1. Eine Schaftbacke der eingangs genannten Art ist beispielsweise aus der auf den gleichen Anmelder zurückgehenden EP 4 180 758 A1 bekannt geworden. Die dort gezeigte Schaftbacke ist nicht symmetrisch, das heißt, auf der einen Seite ist sie anders ausgestaltet als auf der anderen Seite, was mit dem Nachteil einer erschwerten Handhabung verbunden ist.

Die bekannte Schaftbacke wird von oben her auf das Schaftende (Hinterschaft) einer Jagd- oder Sportwaffe aufgesteckt und durch den Aufsteckweg bedingt kann die Höhe der aufgesteckten Schaftbacke in Bezug zum die Schaftbacke tragenden Schaft eingestellt werden. Damit kann die Visierlinie für den Schützen optimal angepasst werden, weil die in der Höhe einstellbare Schaftbacke eine an die Wangenpartie des Gesichts des Schützen angepasste Einstellung ermöglicht.

Nachteilig an der bekannten Schaftbacke nach der EP 4 180 758 A1 ist allerdings, dass sie asymmetrisch ist und daher für links- und rechtshändige Schützen nicht umsetzbar ist. Die Möglichkeit der Aufsteckbarkeit dieser Schaftbacke auf den Schaft einer Jagd- oder Sportwaffe erschwert die Handhabung, weil sehr große Rastkräfte überwunden werden müssen, um einen sicheren Halt der Schaftbacke auf dem Hinterschaft zu gewährleisten.

Auch die auf den eigenen Anmelder zurückgehende EP 4 246 082 A1 offenbart die gleiche aufsteckbare Schaftbacke. Bei dieser Ausführung ist die Höheneinstellung der Schaftbacke etwas schwieriger, da man die Rasten nicht sehen kann und diese schwierige Montage ein Gefühl des Benutzers voraussetzt.

Mit dem Gegenstand der WO2023/028374A2 ist eine im Wesentlichen symmetrische Schaftbacke bekannt geworden, die ebenfalls in vertikale Richtung auf den Schaft einer Jagd- oder Sportwaffe aufsteckbar ist. Sie wäre grundsätzlich für links- und rechtshändige Schützen geeignet, hat jedoch auch den Nachteil, dass die zur Halterung der aufgerasteten Schaftbacke vorhandenen Federn stark ausgebildet werden müssen, um ein unerwünschtes Bewegungsspiel zu vermeiden. Daher ist die Ablösung und das Aufstecken der Schaftbacke auf den Hinterschaft mit einem großen Kraftaufwand verbunden.

Die gleiche Schaftbacke ist auch Gegenstand der US-Patentanmeldung US2023/0068530A1. Bei dieser Anordnung besteht allerdings der Nachteil, dass eine Höheneinstellung nicht möglich ist, denn aus Fig. 9 der genannten Druckschrift lässt sich erkennen, dass der einrastbare Nutenstein 16 in eine nicht veränderbare Längsnut am Schaft der Waffe einrastbar ist, sodass eine Höheneinstellung nicht gegeben ist.

Die Erfindung liegt deshalb die Aufgabe zugrunde, ausgehend von einer Schaftbacke nach dem Gegenstand der US2023/0068530A1 eine solche Schaftbacke so weiterzuentwickeln, dass sie mit geringerem Kraftaufwand und mit sicherem Halt auf den Schaft einer Waffe aufbringbar ist und dass sie in ihrer Höhe auch einstellbar ist, wobei der Vorteil einer links- oder rechtshändigen Bedienung beibehalten werden soll.

Zur Lösung der gestellten Aufgabe ist die Erfindung durch die technische Lehre des unabhängigen Anspruches 1 gekennzeichnet.

Die Erfindung geht dabei von einer Jagd- oder Sportwaffe mit einer auf einem Hinterschaft der Waffe angeordneten annähernd symmetrischen, etwa U-förmig profilierten Schaftbacke aus, deren Außenfläche als Wangenauflage für das Gesicht des Schützen geeignet ist, wobei an den Innenseiten der U-Schenkel der Schaftbacke ein Profil angeordnet ist, das mit einem dazu komplementären Profil auf den Seitenflächen des Hinterschaftes in Eingriff bringbar ist. Der Begriff "annähernd symmetrischen, etwa U-förmigen Profil" der Schaftbacke besagt, dass die Schaftkappe ohne Gebrauchsverlust für einen links- oder rechtshändigen Schützen ohne der Notwendigkeit des Umsteckens der Schaftbacke nutzbar sein soll. Das bedeutet, dass kleinere Abweichungen im Bereich der zueinander symmetrischen Seitenwände des U-Profils möglich und zugelassen sind, sofern sie den Gebrauchswert nicht beeinträchtigen.

Dabei wird es bevorzugt, wenn die Schaftbacke vom hinteren Teil des Schaftes der Jagd- oder Sportwaffe - bezogen auf die Gebrauchslage der Waffe - in bevorzugt horizontaler Richtung auf den Hinterschaft aufschiebbar ist und höheneinstellbar in Verschieberichtung arretierbar ist. Statt einer horizontalen Schubrichtung kann auch eine im Winkel zur Horizontalen geneigte Schubrichtung vorhanden sein.

Nach einem bevorzugten Merkmal der technischen Lehre des Anspruches 1 ist vorgesehen, dass die Schaftbacke in Schussrichtung der Waffe auf den Hinterschaft von hinten her aufschiebbar und in der Gebrauchslage auf dem Hinterschaft arretierbar ist.

In einer anderen Ausführung kann es vorgesehen sein, dass die Schaftbacke entgegen der Schussrichtung auf den Hinterschaft aufschiebbar und dort arretierbar ist.

Nach einem bevorzugten Merkmal der Erfindung ist es dabei vorgesehen, dass eine Höheneinstellbarkeit der verstellbaren Schaftbacke gegeben ist, denn das Aufschieben vom hinteren Teil des Hinterschaftes in Richtung nach vorne in Richtung auf die Mündung der Waffe, hat den Vorteil, dass man verschiedene Höheneinstellungen der Schaftbacke auf dem Hinterschaft wählen kann. Zur Anpassung der Schaftbacke an die Gesichtspartie des Schützen kann vor der Montage der Schaftbacke die gewünschte Höhenlage der Schaftbacke über dem Hinterschaft gewählt werden. Danach wird die Schaftbacke in der gewünschten Höhenlage auf den Hinterschaft aufgeschoben. Sie ist demnach höheneinstellbar arretierbar auf dem Hinterschaft einer Jagd- oder Sportwaffe befestigbar.

Diese Merkmale einer symmetrischen Schaftbacke, die höheneinstellbar und in ihrer Längsverschiebung arretierbar ist, sind aus keiner der vorher genannten Druckschriften zu entnehmen.

Vorteil der erfindungsgemäßen Maßnahme ist, dass nur eine geringe Verschiebekraft notwendig ist, um die Schaftbacke an ihren Montageort auf dem Hinterschaft aufzuschieben, was ein wesentlicher Vorteil gegenüber den vorher bekannten von oben aufrastbaren Schaftbacken ist, weil solche Schaftbacken nur mit großer Sperr- oder Rastkraft auf die zugeordneten Sperrelemente auf dem Hinterschaft aufrastbar sind.

Ein weiterer Vorteil der Erfindung liegt darin, dass eine rechts- und linksseitige Befestigung der Schaftbacke möglich ist, weil die entsprechenden Haltenuten am Hinterschaft der Jagd- und Sportwaffe fluchtend zueinander auf beiden Seiten angeordnet sind und deshalb auch die Vorteile einer symmetrischen Schaftbacke zur Geltung kommen. Damit ist eine solche Schaftbacke auch für links- oder rechtshändige Schützen verwendbar, ohne dass ein Umstellaufwand besteht oder dass die Schaftbacke bei Wechsel von Links- auf Rechtshand ausgewechselt werden muss.

Die Schaftbacke hat bevorzugt ein U-Profil und aufgrund der U-Form, wirkt sie wie ein Sattel, was den Vorteil hat, dass die Schaftbacke aufgrund der U-Form einen oberen inneren Hohlraum auf dem Hinterschaft bildet, in dem beispielsweise der gesamte Verschluss der Waffe beim Repetiervorgang einfahrbar ist, wodurch insgesamt die nutzbare Länge der Waffe verkürzt werden kann, weil die Schaftbacke den Verschiebeweg des Verschlusses am Hinterschaft überdeckt und gegenüber dem Gesicht des Schützen abschirmt.

Somit bildet die Schaftbacke aufgrund ihres Hohlprofils einen Aufnahmeraum für einen darin einfahrbaren Verschluss, was in der Waffentechnik bisher nicht bekannt ist.

Die gattungsbildende US2023/0068530A1 zeigte keine Möglichkeit der Abschirmung des Gesichts des Schützens gegenüber dem Verschluss, weil der Verschluss nicht in den Hohlraum einer aufrastbaren Schaftbacke hineinfährt, was mit dem Nachteil verbunden ist, dass wegen der Länge des Repetierweges und der am Ende des Repetierweges angeordneten Schaftbacke, die Länge der Waffe in nachteiliger Weise vergrößert ist, was die Handhabbarkeit und Führigkeit der Waffe verschlechtert.

Die Einfahrbarkeit des Verschlusses in den unter dem Basisschenkel gebildeten Hohlraum, der durch die Schaftbacke gebildet wird, ist für alle Verschlussarten geeignet, das heißt z. B. für Geradzugverschlüsse, aber auch für Winkelzug-Verschlüsse.

Vom besonderem Vorteil dabei ist, dass der Längsverschiebung der Schaftbacke von der hinteren Seite des Hinterschaftes in Richtung nach vorne durch eine Arretiervorrichtung begrenzt wird, die in einer bevorzugten Ausgestaltung aus zwei fluchtend zueinander gegenüberliegenden und aus symmetrischen Druckknöpfen bestehenden Anordnung gebildet ist. Die Druckknöpfe sind in deren Betätigungsrichtung federbelastet in einer durchgehenden Aussparung, die als Querbohrung ausgebildet ist, verschiebbar gelagert und können zur Entarretierung durch Fingerdruck betätigt werden.

Dabei gibt es zur Arretierung der Schaftbacke in einer bevorzugten Ausführungsform eine selbsttätige Verrastung der Schaftbacke in der Weise, dass die Druckknöpfe in der Raststellung federbelastet nach außen über die seitliche Ebene des Hinterschaftes hinausstehen und die Druckknöpfe beim Aufschieben der Schaftbacke auf die Längsführung am Hinterschaft federbelastet nach innen ausweichen, sodass eine Handbetätigung der Druckknöpfe beim Aufschieben der Schaftbacke auf den Hinterschaft nicht notwendig ist.

Dazu sind mehrere in Schussrichtung ausgerichtete und in Höheneinstellrichtung zueinander parallele Gleitführungen an der Innenseite der Schaftbacke vorhanden, die ein federbelastetes Nach-innen-drücken der Druckknöpfe der Arretiervorrichtung veranlassen, die so lange nach innen gedrückt in der Lösestellung bleiben, bis die verstellbare Schaftbacke in einer bestimmten, gewählten Höheneinstelllage vollständig auf der Längsführung aufgeschoben ist, wonach dann die Druckknöpfe auf beiden Seiten federbelastet nach außen springen und mit ihren Arretierkanten eine Arretierung der hinteren Seite der Schaftbacke ermöglichen. Damit wird eine automatische Arretierung der Schaftbacke auf dem Hinterschaft nach dem Aufschieben der Schaftbacke ermöglicht.

Wenn die Schaftbacke vom Hinterschaft entfernt werden soll, werden zur Entarretierung der Arretiervorrichtung die zwei aneinander gegenüberliegenden federbelasteten Druckknöpfe bevorzugt mit den Fingern einer Hand entgegen der Federkraft in die Querbohrung im Hinterschaft nach innen gedrückt. Dabei kommen die an den Druckknöpfen angeordneten Arretierkanten außer Eingriff mit den komplementären Anschlagflächen an der hinteren Stirnseite der Schaftbacke und diese kann aus der Längsführung am Hinterschaft mit geringer Verschiebekraft vom Hinterschaft abgezogen werden. Dabei bedarf es keiner Zweihandbetätigung, wie sie bei Schaftbacken nach dem Stand der Technik üblich ist, was ein besonderer Bedienungsvorteil ist.

Durch die beidseitige Führung der höheneinstellbaren Schaftbacke auf den Führungsflächen des Hinterschaftes ergibt sich eine besonders stabile Verschiebeführung und ein besonders sicherer Sitz, der dadurch erreicht wird, dass die Schaftbacke in ihrem vorderen Teil an zugeordneten gehäusefesten Anschlägen des Hinterschaftes anschlägt und an der Rückseite sich an den Arretierkanten der Druckknöpfe abstützt, wodurch eine in Längsrichtung gerichtete Vorspannung der Schaftbacke erfolgt. Sie wird demnach mit Federvorgespanntem Verschiebedruck in ihrer Raststellung gehalten.

In einer besonders bevorzugten Ausgestaltung ist es vorgesehen, dass die beiden Druckknöpfe die Arretierung nach hinten, das heißt, zur Sicherung gegen eine Verschiebung nach hinten ermöglichen, wohingegen die Verschiebesicherung nach vorne durch Anschläge an den hinterschaftseitigen Aufnahmenuten auf der hinteren Seite, das heißt also unterhalb oder neben den Druckknöpfen erfolgt.

Daraus ergibt sich, dass die symmetrische verstellbare Schaftbacke spielfrei auf dem Hinterschaft gehalten wird, was ein wesentlicher Vorteil gegenüber dem Stand der Technik ist.

Nach einem weiteren Merkmal der Erfindung ist es in einer anderen Ausgestaltung vorgesehen, dass die Arretierung gegen Verschiebung nach hinten bei der Schaftbacke durch Anschlagflächen an den beiden federbelasteten Druckknöpfen erfolgt, dass aber die Arretierung nach vorne an den vorderen Seiten der Aufnahmenuten am Hinterschaft erfolgt.

Dies ist eine Variante gegenüber der erstbeschriebenen Ausführungsform.

Es kann vorgesehen sein, dass sich die federbelasteten Druckknöpfe mit entsprechenden angeschrägten Keilflächen an zugeordnete gegenüberliegende Keilflächen der verstellbaren Schaftbacke anlegen, um aufgrund der Federkraft der Druckknöpfe eine vorgespannte Verschiebesicherung der Schaftbacke auf dem Hinterschaft zu ermöglichen.

Die Formschräge, das heißt also die Neigung in Verschieberichtung wäre dann an der Haltefläche des jeweiligen Druckknopfes, der selbsttätig federbelastet in seine Arretierstellung springt, wenn er von der Schaftbacke überfahren wurde.

Wenn in der folgenden Figurenbeschreibung ein bevorzugtes Beispiel beschrieben wird, ist auf mögliche Verallgemeinerungen hinzuweisen,
1. die Schaftbacke könnte auch von vorn (entgegengesetzt zur Schussrichtung) auf den Hinterschaft aufgeschoben werden.
2. die Schaftbacke könnte auch durch schrägverlaufende Nuten (im Winkel zur Horizontalen) im Hinterschaft und in der Schaftbacke aufgeschoben/aufgenommen werden (dies gilt für beide Richtungen)
3. Die als Druckknöpfe beschriebenen Bedienelemente der Arretiervorrichtung sind in allgemeiner Form zu verstehen. Statt der Druckknöpfe könnten daher Drucktasten oder allgemein Bedientasten oder Schiebetasten verwendet werden.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, könnten als erfindungswesentlich beansprucht werden, soweit sie einzeln oder in Kombination gegenüber dem Stand der Technik neu sind. Die Verwendung der Begriffe "wesentlich" oder "erfindungsgemäß" oder "erfindungswesentlich" ist subjektiv und impliziert nicht, dass die so benannten Merkmale zwangsläufig Bestandteil eines oder mehrerer Patentansprüche sein müssen.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: perspektivische linke Seitenansicht einer Jagd- und Sportwaffe mit aufgeschobener Schaftbacke.
- Figur 2:: die gleiche Darstellung wie Figur 1 von der anderen Seite der Waffe her
- Figur 3:: Die Seitenansicht der Jagd- und Sportwaffe mit einem Detail nach Figur 4
- Figur 4:: Das Detail A aus Figur 3
- Figur 5:: die Draufsicht auf die Jagd- und Sportwaffe mit befestigter Schaftbacke
- Figur 6:: die Unteransicht der Jagd- und Sportwaffe
- Figur 7:: die linke Seitenansicht der Jagd- und Sportwaffe mit von dem Hinterschaft entfernten Schaftbacke
- Figur 8:: die rechte Seitenansicht der Jagd- und Sportwaffe mit befestigter Schaftbacke
- Figur 9:: der Schnitt in Richtung der Linie A-A in Figur 8
- Figur 10:: Detail B nach Figur 9
- Figur 11:: die rechte Seitenansicht der Jagd- und Sportwaffe mit aufgeschobener Schaftbacke
- Figur 12:: der Schnitt gemäß der Linie A-A in Figur 11 mit Darstellung der Höheneinstellung.
- Figur 13:: das Detail B in Figur 12
- Figur 14:: die perspektivische Ansicht der Schaftbacke von hinten
- Figur 15:: die perspektivische Ansicht der Schaftbacke von vorne
- Figur 16 + 17:: die jeweiligen Vorder- und Rückansichten der Schaftbacke nach den Figuren 14 und 15
- Figur 18 + 19:: die linke und rechte Seitenansicht der Schaftbacke
- Figur 20:: Schnitt gemäß der Linie A-A in Figur 19
- Figur 21 + 22:: Unter- und Draufsicht auf die Schaftbacke
- Figur 23:: die perspektivische Ansicht des Hinterschaftes
- Figur 24:: die rechte Seitenansicht Ansicht des Hinterschaftes
- Figur 25:: Schnitt gemäß der Linie A-A in Figur 24

Gemäß Figur 1 und 2 besteht die Jagd- und Sportwaffe im Wesentlichen aus einem Waffenlauf 1, der mit einem nicht näher dargestellten Systemkasten verbunden ist, wobei der Systemkasten selbst mit dem Vorderschaft 8 verbunden ist.

In an sich bekannter Weise ist dem Waffenlauf 1 ein Verschluss 2 zugeordnet, der im gezeigten Ausführungsbeispiel als Geradzugverschluss ausgebildet ist, wobei die Waffe in an sich bekannter Weise eine Schaftkappe 4 auf dem Hinterschaft 5 aufweist und erfindungsgemäß eine in der Höhe einstellbare und abnehmbare Schaftbacke 3, die auf dem Hinterschaft 5 befestigt ist.

In an sich bekannter Weise ist ein Abzug 7 zur Auslösung eines Schusses vorhanden und ferner ein Pistolengriff 6, in dem ein Handspanner 9 angeordnet ist, der zum Spannen und Entspannen der Waffe vorgesehen ist. Die Schussrichtung erfolgt in Pfeilrichtung 32.

Nach einem bevorzugten Merkmal der Erfindung ist vorgesehen, dass der Verschluss 2 in den oberen, durch die Schaftbacke 3 gebildeten Hohlraum hineinfährt, wodurch es erstmals möglich ist, die Länge der Waffe entscheidend zu verkürzen, ohne die Nachteile von Bullpub-Waffen in Kauf nehmen zu müssen. Unter Bullpup versteht man eine Bauweise von Handfeuerwaffen, bei der das Patronenlager hinter dem Griffstück mit dem Abzug liegt. Der deutsche Begriff für diese Bauweise lautet Hinterschaftlader.

In Figur 3 ist die Waffe von der rechten Seite her abgebildet, wobei im Detail A, welches in Figur 4 vergrößert dargestellt ist, erkennbar ist, dass der hintere Teil der Schaftbacke 3 an rechts- und linksseitig angeordneten, federbelasteten Druckknöpfen 10, 11 bevorzugt unter in Schussrichtung 32 gerichteter Vorspannung anliegt, wobei die Schaftbacke 3 an ihrer hinteren Seite nach innen gerichtete Halterippen 23 aufweist, die sich an zugeordneten, entgegengesetzt gerichteten Halteflächen 24 an den schaftseitigen Druckknöpfen 10, 11 abstützen.

Nachdem die Schaftbacke 3 ein längssymmetrisches U-profiliertes Teil ist, reicht es aus, jeweils nur eine Seite der Schaftbacke zu beschreiben. Dies gilt auch für die beiden Seiten des Hinterschaftes 5, der mindestens im Haltebereich der Schaftbacke 3 ein längssymmetrisches Teil ist, bei dem es ausreicht, nur eine Seite zu beschreiben.

In der allgemeinen Beschreibung wurde darauf hingewiesen, dass die Halterippen 23 und die gegenüberliegenden Halteflächen 24 in Verschieberichtung geneigt (konisch) ausgebildet sein können, um die Federkraft der Druckknöpfe 10, 11 zu nutzen, damit die Schaftbacke 3 in der Arretierstellung unter Federvorspannung auf ihrer Verschiebeführung in den Aufnahmenuten 16 (siehe Figur 13) gehalten wird.

Hierauf ist die Erfindung jedoch nicht angewiesen. Die Erfindung kann in einer anderen Ausführungsform vorsehen, dass die einander zugeordneten Flächen der Halterippen 23 und der druckknopfseitigen Halteflächen 24 senkrecht aufeinander stehen und dadurch eine möglichst spielfreie Arretierung ermöglichen.

Wenn hingegen die einander zugeordneten, zueinander komplementären Flächen von Halterippen 23 und druckknopfseitigen Halteflächen 24 abgeschrägt sind, kommt es zu einer federbelasteten Vorspannung der Schaftbacke 3 im Bereich der hinterschaftseitigen Aufnahmenuten 16, weil diese federbelastet und spielfrei in ihrer Rast- oder Arretierstellung gehalten wird.

Weiterer Vorteil der druckknopfseitigen Befestigung mit den Druckknöpfen 10 und 11 ist, dass diese nur geringfügig über die Außenfläche des Hinterschaftes 5 hinausstehen und damit kaum sichtbar sind und auch nicht bei der Betätigung der Waffe stören. Sie können mit den Fingern einer Hand betätigt werden, weil sie genau fluchtend und symmetrisch gegenüberliegend federbelastend verschiebbar in einer Querbohrung im Hinterschaft gelagert sind.

Vorteilhaft bei den Ausführungen nach den Figuren 3 bis 7 ist, dass nun erstmals die Möglichkeit besteht, dass die erfindungsgemäße Schaftbacke 3 in Pfeilrichtung 17 aufgeschoben auf dem Hinterschaft 5 gelagert ist. Das heißt, sie kann vom hinteren Teil des Hinterschaftes 5 nach vorne gerichtet, in Pfeilrichtung 32, in einer vorbestimmten Höheneinstellung auf den Hinterschaft aufgeschoben werden und wird nach erfolgter Aufschiebung bevorzugt spielfrei auf dem Hinterschaft arretiert.

Gemäß Figur 7 wird es dabei bevorzugt, wenn die verstellbare Schaftbacke 3 in den Pfeilrichtungen 38 höheneinstellbar ist, was bedeutet, dass die nach innen gerichteten symmetrisch gegenüberliegenden und zueinander fluchtenden Rippen 15 der Schaftbacke in zugeordnete, zueinander parallele und einen gleichen vertikalen Abstand voneinander aufweisende Aufnahmenuten 16 einschiebbar sind. Die Aufnahmenuten sind demnach an jeweils zwei gegenüberliegenden Seiten des Hinterschaftes 5 symmetrisch und zueinander fluchtend angeordnet.

Die Figur 7 zeigt mit der vertikalen Pfeilrichtung 38 die Möglichkeit der wählbaren Höheneinstellung der Schaftbacke 3, weil diese mit ihren einwärtsgerichteten Rippen 15 in verschiedenen Höhen in die Aufnahmenuten 16 an den beiden Seitenflächen des Hinterschaftes 5 aufschiebbar und dort verrastbar ist.

Dabei wird es gemäß Figur 7 bevorzugt, wenn die Druckknöpfe 10, 11 beim Aufschieben jeweils eine Aufschubschräge 28, 29 aufweisen, sodass beim Aufschieben der Schaftbacke 3 auf den Hinterschaft 5 die Druckknöpfe selbsttätig federbelastet nach innen ausweichen und in ihre Entarretierstellung gehen. Dabei wird es bevorzugt, wenn gemäß Figur 21 an der Innenseite der Schaftbacke 3 schräg gerichtete Einführschrägen 25 vorhanden sind, die den gleichen Winkel wie die Aufschubschrägen 28, 29 auf den Druckknöpfen 10, 11 aufweisen, um ein leichtes Aufgleiten und damit eine leichte Betätigung der Druckknöpfe 10, 11 beim Aufschieben der Schaftbacke auf den Hinterschaft 5 zu ermöglichen.

Damit ist es erstmals möglich, dass die Schaftbacke 3 einhändig auf den Hinterschaft aufgeschoben werden kann, ohne - wie beim Stand der Technik - eine komplizierte Verrastung in vertikale Richtung vornehmen zu müssen, die eine Zweihandbedienung voraussetzt. Dies wurde als nachteilig beim Stand der Technik erkannt.

Die Figuren 8 bis 10 zeigen die Mechanik der federbelasteten Druckknöpfe 10, 11 im Detail. Die beiden Druckknöpfe 10, 11 sind in einer horizontalen, den gesamten Hinterschaft 5 durchsetzenden, als Querbohrung ausgebildeten Aussparung 19 angeordnet, wobei die beiden Druckknöpfe entgegengesetzt durch eine in der Aussparung 19 angeordnete Druckfeder 12 in ihre nach außen gerichtete Arretierstellung vorgespannt sind.

Die Arretierstellung wird also durch die Pfeilrichtung 18 nach rechts und links bestimmt, während die Lösestellung einwärts gerichtet entgegen der Federkraft der Druckfeder 12 definiert ist.

Dabei wird es gemäß Figur 10 bevorzugt, wenn jeweils auf der unteren Seite des jeweiligen Druckknopfes 10, 11 eine Nase 13, 14 angeformt ist, die sich an inneren Flächen am Hinterschaft 5 anlegen, um zu verhindern, dass die Druckknöpfe 10, 11 in Pfeilrichtung 18 unter der Kraft der Druckfeder 12 nach außen herausfallen.

Ferner bilden die Druckknöpfe 10, 11 Anschlagflächen 20, 22, die an zugeordneten Anschlagflächen einer Wegbegrenzungshülse 21 zur Anlage gebracht werden können, um zu verhindern, dass die Druckknöpfe 10, 11 zu weit in die Aussparung 25 hinein entgegen der Federkraft der Druckfeder 12 verschoben werden können. Damit wird eine nach innen gerichtete Bewegung der Druckknöpfe 10, 11 begrenzt.

Damit wird auch verhindert, dass jeder Druckknopf 10, 11 allein mit den Fingern einer Hand nach innen verschoben werden kann und dann in der Aussparung 19 verschwindet. Die Wegbegrenzungshülse 21 weist eine Arretierungsrippe 33 auf, die fest im Hinterschaft 5 verankert ist.

Somit ist es gemäß Figur 10 möglich, in den Pfeilrichtungen 18 mit den Fingern einer Hand die beiden einander gegenüberliegenden, zueinander fluchtenden und ineinandergleitenden Druckknöpfe 10, 11 gleichzeitig zu betätigen, um die dort aufgeschobene und arretierte Schaftbacke freizugeben.

Die Figuren 11 bis 13 zeigen dabei die spielfreie Längsführung der Schaftbacke 3 auf dem Hinterschaft 5. Dabei ist gemäß Figur 12 und 13 vorgesehen, dass auf beiden Seiten des Hinterschaftes 5 Aufnahmenuten 16 vorhanden sind, die im vertikalen Rastermaß angeordnet sind und es ermöglichen, dass die Schaftbacke 3 in verschiedenen Höheneinstellungen gemäß den Pfeilrichtungen 38 mit ihren nach innen gerichteten Rippen 15 jeweils in eine der verschiedenen Aufnahmenuten 16 des Hinterschaftes 5 einschiebbar sind.

So zeigt die Figur 13 als Beispiel, dass die oberen beiden Aufnahmenuten 16 am Hinterschaft freigelassen sind, was dazu führt, dass die Schaftbacke in ihrer niedrigsten Stellung auf den Hinterschaft 5 aufgeschoben ist. Wird sie hingegen vom Hinterschaft abgezogen und zum Beispiel in Pfeilrichtung 17 nach Figur 7 und in einer anderen Höhenlage gemäß Pfeilrichtung 38 aufgeschoben, können beispielsweise die Rippen 15 der Schaftbacke 3 in die oberen Aufnahmenuten 16 am Hinterschaft eingeschoben werden, wodurch die Schaftbacke eine höhere Höheneinstellung auf dem Hinterschaft erreicht. Das Rastermaß wird mit dem Bezugszeichen 35 angegeben, mit dem eine Einstellung der Höhenlage einstellbar ist und der Gesamteinstellweg ist in Figur 12 mit dem Bezugszeichen 34 angegeben.

Als Sicherung, dass gemäß Figur 20 mindestens zwei übereinander an der Innenseite der Schaftbacke angeordneten Rippen 15 in mindestens zwei komplementäre Aufnahmenuten 16 am Hinterschaft eingeschoben werden, ist vorgesehen, dass der obere Abstand der Gleitfläche 37 zur ersten, oberen Aufnahmenut 16 im Hinterschaft 5 ein anderer ist als das vertikale Rastermaß 35 zwischen den Aufnahmenuten. Damit ist gewährleistet, dass mindestens immer zwei horizontal übereinander angeordnete Rippen 15 der Schaftbacke 3 in mindestens zwei Aufnahmenuten 16 am Hinterschaft 5 eingreifen und dort längsverschiebbar sind.

Die Figuren 14 bis 16 zeigen verschiedene Ansichten der erfindungsgemäßen symmetrischen Schaftbacke 3. Dabei ist in Figur 14 erkennbar, dass die stirnseitig am hinteren Ende der Schaftbacke 3 angeordnete Halterippe 23 zur Arretierung an den Druckknöpfen 10, 11 gemäß Figur 4 und der dortigen Beschreibung vorgesehen ist.

Es sind auch die innen angeordneten und jeweils fluchtend gegenüber liegend angeordneten Rippen 15 erkennbar.

Weitere Einzelheiten der Anordnung ergeben sich aus den Figuren 15 bis 16. Bei der Abbildung der Schaftbacke 3 von der vorderen Seite her ist erkennbar, dass die Halterippen 23 vertikal gerichtet sind und mit den zugeordneten Druckknöpfen 10, 11 und deren Halteflächen 24 zusammenwirken, wobei die Halteflächen 24 der Druckknöpfe 10, 11 auf die gesamte Länge der Halterippen 23 der Schaftbacke zur Anlage bringbar sind.

Somit ergibt sich immer eine gleiche Arretierfläche, unabhängig von der Höheneinstellung der Schaftbacke auf dem Hinterschaft 5.

In einer bevorzugten Ausgestaltung sind gemäß Figur 14 und 15 oberhalb der zur Höheneinstellung vorgesehenen Rippen 15 noch weitere Anschlagrippen 26 vorgesehen, die zueinander symmetrisch und fluchtend an den Innenseiten der Schaftbacke 3 angeordnet sind und dazu dienen, als Gleitflächen mit den zugeordneten Gleitflächen 37 gemäß Figur 25 am Hinterschaft 5 zusammenzuwirken.

Das Aufeinandertreffen der einander zugeordneten Anschlagrippen 26 der Schaftbacke 3 mit den Gleitflächen 37 auf dem Hinterschaft 5 dient also zur Lagenorientierung und zur Festlegung der untersten Lage der Schaftbacke, weil in dieser untersten Lage dann die oberen Anschlagrippen 26 an der Schaftbacke 3 auf den Gleitflächen 37 des Hinterschaftes anliegen und dort verschiebbar sind.

Aus den Figuren 18 bis 22 ergibt sich, dass die Schaftbacke 3 insgesamt ein U-förmiges Profil aufweist, das in der Formgebung etwa sattelförmig ausgebildet ist und eine abgerundete Dachfläche aufweist, wobei die äußeren Flächen der Schaftbacke 3 gemäß Figur 20 die Wangenauflage 39 ausbilden, an denen die Wange des Schützen im Anschlag mit der Waffe anliegt und somit schneller und einfacher mit dem Zielauge in die Visierlinie gelangt.

Daraus wird deutlich, dass aufgrund der symmetrischen Ausführung der Schaftbacke 3 die Wangenauflagen 39 ebenfalls symmetrisch ausgebildet sind, sodass sie gleichermaßen für eine links- oder rechtshändige Bedienung der Waffe geeignet sind.

Ferner ist bei Figur 20 hervorzuheben, dass der innere Hohlraum 27, der oberhalb der Rippen 15 in der Schaftbacke 3 gebildet wird, einen Aufnahmeraum bildet, der dazu bestimmt ist, dass der Verschluss der Waffe beim Repetieren der Waffe in den Hohlraum 27 hineinfährt und dort geschützt ist. Einerseits wird damit die nutzbare Länge der Waffe verkürzt - weil sich die Länge der Schaftbacke und der Repetierweg teilweise überlagern - und andererseits dient die Schaftbacke 3 zum Schutz gegen Verschmutzungen der Verschlussführung und des hinteren Teils des Systems.

Dabei ist vorteilhaft, dass sich der Schütze beim Repetieren nicht durch den sich in Längsrichtung nach hinten verschiebenden Verschluss verletzen kann, weil der Verschluss beim Repetieren in den Hohlraum 27 der Schaftbacke 3 einfährt und nicht direkt in Kontakt mit der Wange oder Gesicht des Schützen gelangt, wie es bei anderen Waffen der Fall ist.

Die Seitenteile 30, 31 der Schaftbacke 3 sind somit symmetrisch und decken auch Teile des Hinterschaftes 5 ab.

Die Figuren 23 bis 25 zeigen noch weitere Einzelheiten der hinterschaftseitigen Befestigung, wobei erkennbar ist, dass die Aufnahmenuten 16 an Flächen des Hinterschaftes 5 angeordnet sind. Diese Aufnahmenuten 16 können in das Material des Hinterschaftes eingearbeitet sein, sie können jedoch auch als getrennte Teile auf dem Hinterschaft 5 aufgebracht sein.

Ferner ist in Figur 23 im Vergleich zu Figur 24 erkennbar, dass die quer verlaufende Aussparung 19 im Hinterschaft die Druckknöpfe 10, 11 aufnimmt, wobei mit der Position 36 in Figur 24 dargestellt ist, dass die Halterippe 23 von der Schaftbacke 3 an der Vorderkante an der Aussparung 19 anliegt, dort wo die Druckknöpfe 10, 11 federbelastet verschiebbar gelagert sind.

Somit ist klar, dass die Halterippe 23 der Schaftbacke 3 in diesem Bereich der Aussparung 19 durch die Druckknöpfe 10, 11 in beliebigen Höheneinstellungen gehalten wird.

Die Figur 25 zeigt dabei die hinterschaftseitigen Aufnahmenuten 16 im bestimmten Rastermaß 35 (siehe Figur 12).

Somit können die Rippen 15 der Schaftbacke 3 in verschiedenen Höheneinstellungen in die verschiedenen aneinander gegenüberliegenden und zueinander fluchtenden Aufnahmenuten 16 am Hinterschaft 5 eingeschoben und dort arretiert werden.

Im gezeigten Ausführungsbeispiel ist vorgesehen, dass die hinterschaftseitigen Aufnahmenuten 16 senkrecht nach außen in horizontale Richtung geöffnet sind und dass die dort eingreifenden komplementären Rippen 15 ebenfalls ein Rechteckprofil aufweisen.

Darauf ist die Erfindung nicht beschränkt. In einer anderen Ausgestaltung kann es vorgesehen sein, dass die Nuten schwalbenschwanzförmig ausgebildet sind, das heißt Hinterschneidungen aufweisen und die entsprechenden schaftbackenseitigen Rippen ebenfalls ein daran angepasstes Profil aufweisen, um ein Auseinanderspreizen oder eine unbeabsichtigte Entfernung der Nuten-Rippenführung zu vermeiden. Es handelt sich also um hinterschnittene Nuten, die die Teile der Schaftbacke noch besser halten und gegen seitliches Abspreizen schützen.

Grundsätzlich kann jede bekannte Längsführung mit einem bestimmten Profil der Aufnahmenuten 16 im Hinterschaft 5 mit einem hierzu komplementären Profil der darin längsverschiebbar geführten Rippen 15 in der Schaftbacke 3 vorhanden sein. Zu solchen geeigneten Paarungen 15, 16 gehören neben den Schwalbenschwanzführungen auch ineinandergreifende Halbrund- oder Quadrat- oder Dreiecks- oder Prismen-Führungen.

Ebenso ist die kinematische Umkehrung aller beschriebenen Längsführungen möglich, bei welchen die Aufnahmenuten 16 in der Schaftbacke 3 und die darin längsverschiebbaren Rippen 15 im Hinterschaft 5 angeordnet sind.

Im Rahmen dieser kinematischen Umkehrung kann auch die beschriebene Arretiervorrichtung mit den Druckknöpfen 10,11 in der Schaftbacke 3 angeordnet sein und die damit zusammenwirkenden, gegenüberliegenden und komplementären Teile 25, 26 im Hinterschaft.

### Zeichnungslegende

1. Waffenlauf
2. Verschluss
3. verstellbare Schaftbacke
4. Schaftkappe
5. Hinterschaft
6. Pistolengriff
7. Abzug
8. Vorderschaft
9. Handspanner
10. Druckknopf rechts
11.Druckknopf links
12. Druckfeder
13. Nase von 10 (Anschlag an 5)
14. Nase von 11 (Anschlag an 5)
15. Rippen von 3
16. Aufnahmenuten von 5 für 3
17. Pfeilrichtung (Auf- und Abschieben von 3)
18. Pfeilrichtung (Druckknopf-Betätigung)
19. Aussparung in 5 für 10 und 11
20. Anschlagfläche Druckknopf rechts 10
21. Wegbegrenzungshülse für 10 und 11
22. Anschlagfläche Druckknopf links 11
23. Halterippe (senkrecht) von 3
24. Haltefläche von 10
25. Einführungsschräge (gleicher Winkel wie auf 10 und 11)
26.Anschlagrippe (unterste Schaftbackenstellung)
27. Hohlraum von 3
28. Aufschubschräge von 10 für 3
29. Aufschubschräge von 11 für 3
30. Seitenteil rechts
31. Seitenteil links
32. Schussrichtung
33.Arretierungsrippe von 21 in 5
34. Gesamtverstellweg
35. Rastermaß
36. Position von 23
37. Gleitfläche von 26
38. Pfeilrichtungen
39. Wangenauflage

## Patentansprüche

1. Jagd- oder Sportwaffe mit einer auf einem Hinterschaft (5) der Waffe angeordneten annähernd symmetrischen, etwa U-förmig profilierten Schaftbacke (3), deren Außenfläche als Wangenauflage (39) für das Gesicht des Schützen geeignet ist, wobei an den Innenseiten der U-Schenkel der Schaftbacke ein Profil angeordnet ist, das mit einem dazu komplementären Profil auf den Seitenflächen des Hinterschaftes (5) in Eingriff bringbar ist, **dadurch gekennzeichnet, dass** die Schaftbacke (3) auf den Hinterschaft (5) aufschiebbar und in der Gebrauchslage auf dem Hinterschaft (5) arretierbar ist.

2. Jagd- oder Sportwaffe nach Anspruch 1, **dadurch gekennzeichnet, dass** die Schaftbacke (3) auf dem Hinterschaft (5) höheneinstellbar ist.

3. Jagd- oder Sportwaffe nach Anspruch 1 oder 2, **dadurch gekennzeichnet, dass** im Bereich des Basisschenkels des U-Profils der Schaftbacke (3) ein innerer Hohlraum (27) ausgebildet ist, in den die hinteren Teile des Verschlusses (2) während des Repetierens einfahren.

4. Jagd- oder Sportwaffe nach einem der Ansprüche 1 bis 3, **dadurch gekennzeichnet, dass** die nutzbare Länge der Waffe dadurch verkürzt ist, dass die Schaftbacke (3) mindestens den hinteren Teil der Führung des Verschlusses (2) überdeckt.

5. Jagd- oder Sportwaffe nach einem der Ansprüche 1 bis 4, **dadurch gekennzeichnet, dass** die Längsverschiebbarkeit der Schaftbacke (3) auf dem Hinterschaft (5) durch eine Arretiervorrichtung (10, 11) begrenzbar ist.

6. Jagd- oder Sportwaffe nach Anspruch 5, **dadurch gekennzeichnet, dass** die Arretiervorrichtung (10, 11) aus zwei gegeneinander gerichteten und unter Federkraft einer Druckfeder (12) gegeneinander verschiebbaren Druckknöpfen (10, 11) besteht, die in einer gemeinsamen als Querbohrung ausgebildeten Aussparung (19) längsverschiebbar im Hinterschaft (5) angeordnet sind und mit ihren, über die Fläche des Hinterschaftes (5) hinausragenden Teilen (28, 29) mit den komplementären Teilen an der Schaftbacke (3) zusammenwirken.

7. Jagd- oder Sportwaffe nach mindestens einem der Ansprüche 1 bis 6, **dadurch gekennzeichnet, dass** die Schaftbacke (3) beim Aufschieben auf die Längsführung im Hinterschaft (5) selbsttätig eine Arretiervorrichtung (10, 11, 19) entarretiert.

8. Jagd- oder Sportwaffe nach mindestens einem der Ansprüche 1 bis 7, **dadurch gekennzeichnet, dass** die Schaftbacke (3) nach dem Aufschieben auf die Längsführung im Hinterschaft (5) selbsttätig eine Sperrstellung einnimmt.

9. Jagd- oder Sportwaffe nach Anspruch 8, **dadurch gekennzeichnet, dass** die die Sperrstellung der Schaftbacke (3) auf der Längsführung im Hinterschaft (5) federbelastet vorgespannt ist.

10. Jagd- oder Sportwaffe nach mindestens einem der Ansprüche 1 bis 9, **dadurch gekennzeichnet, dass** zur Höheneinstellung der Schaftbacke (3) auf dem Hinterschaft (5) an den Seitenflächen des Hinterschaftes eine Anzahl von vertikal im gleichmäßigen Abstand voneinander angeordnete und zueinander parallele Aufnahmenuten (16) angeordnet sind, in welche die komplementären Rippen (15) an den Innenseiten der Schaftbacke (3) in der gewählten Höhenlage in Eingriff bringbar sind.

11. Jagd- oder Sportwaffe nach mindestens einem der Ansprüche 1 bis 10, **dadurch gekennzeichnet, dass** zur Entarretierung der Arretiervorrichtung (10, 11, 19) die beiden Druckknöpfe (10, 11) simultan mit den Fingern einer Hand betätigbar sind.

12. Jagd- oder Sportwaffe nach mindestens einem der Ansprüche 1 bis 11, **dadurch gekennzeichnet, dass** die Halterippen (23) an der Schaftbacke (3) und gegenüberliegende Halteflächen (24) an den Druckknöpfen (10, 11) in Verschieberichtung geneigt (konisch) ausgebildet sind, um die Federkraft der Druckknöpfe (10, 11) zur Arretierung der Schaftbacke (3) unter Federvorspannung auf ihrer Verschiebeführung in den Aufnahmenuten (16) im Hinterschaft (5) zu halten.

13. Jagd- oder Sportwaffe nach mindestens einem der Ansprüche 1 bis 12, **dadurch gekennzeichnet, dass** die Druckknöpfe (10, 11) gegen Herausfallen aus der querverlaufenden Aussparung (19) im Hinterschaft gesichert sind.

14. Jagd- oder Sportwaffe nach mindestens einem der Ansprüche 1 bis 13, **dadurch gekennzeichnet, dass** die Druckknöpfe (10, 11) gegen zu weites Eindrücken in die Aussparung (19) im Hinterschaft (5) gesichert sind.

15. Jagd- oder Sportwaffe nach mindestens einem der Ansprüche 1 bis 14, **dadurch gekennzeichnet, dass** eine kinematische Umkehrung der längsverschiebbaren Führung und Arretierung der Schaftkappe (3) auf dem Hinterschaft (5) in der Weise vorhanden ist, dass die hinterschaftseitigen Aufnahmenuten (16) an den Innenseiten der Schaftbacke (3) angeordnet sind und die hierzu komplementären schaftbackenseitigen Rippen (15) an den Seitenflächen des Hinterschafts (5) angeordnet sind.
